# EUROPÄISCHE PATENTSCHRIFT

(11) **EP 1 121 695 B1**
(45) Veröffentlichungstag und Bekanntmachung des Hinweises auf die Patenterteilung: **03.09.2003**
(21) Anmeldenummer: 99953829.1
(22) Anmeldetag: 14.10.1999
(51) Int. Cl.: H01H 5/30, H01H 13/26

(54) **SPRUNGSCHALTER**
SNAP-ACTION SWITCH
COMMUTATEUR A FONCTIONNEMENT BRUSQUE

(30) Priorität: 15.10.1998 DE 19847614
(43) Veröffentlichungstag der Anmeldung: 08.08.2001
(73) Patentinhaber: GUSTAV MAGENWIRTH GmbH & Co., D-72574 Bad Urach (DE)
(72) Erfinder: SCHMAUDER, Werner, D-72584 Hülben (DE); GROSSKOPF, Stefan, D-75334 Straubenhardt (DE)
(74) Vertreter: Beck, Jürgen, Dr. Dipl.-Phys.
(86) Internationale Anmeldenummer: EP9907752
(87) Internationale Veröffentlichungsnummer: WO00022639

(56) Entgegenhaltungen:
- EP-A- 0 347 375
- EP-A- 0 567 719
- DE-A- 3 917 659

## Beschreibung

Die Erfindung betrifft einen Sprungschalter umfassend zwei im Abstand voneinander angeordnete Festkontakte, ein Kontaktelement, welches zwischen einer Schließstellung, in welcher das Kontaktelement die Festkontakte elektrisch leitend verbindet und einer Offenstellung, in welcher das Kontaktelement im Abstand von mindestens einem der Festkontakte steht, bewegbar ist, ein Betätigungselement zum Bewegen des Kontaktelements zwischen der Schließstellung und der Offenstellung und eine Sprungfeder zum Erreichen eines sprunghaften Übergangs des Kontaktelements zwischen der Schließstellung und der Offenstellung, welche einen gewölbten Federteller umfasst, der sprunghaft von einer ersten Wölbungsstellung in eine zweite Wölbungsstellung und umgekehrt überführbar ist.

Derartige Sprungschalter sind aus dem Stand der Technik bekannt. Siehe DE-A-3 917 659 Sprungschalter sind auch in dem deutschen Patent 27 52 638 oder dem deutschen Patent 44 39 291 oder dem DE-U-86 29 443.1 beschrieben.

Derartige Sprungschalter haben jedoch den Nachteil, daß die Sprungfeder sehr groß baut und für den Übergang von einer Stellung zur anderen Stellung einen großen Weg benötigt und daher der Sprungschalter mit großem Raumbedarf und aufwendig herzustellen ist.

Der Erfindung liegt daher die Aufgabe zugrunde, einen Sprungschalter der gattungsgemäßen Art derart zu verbessern, daß dieser möglichst klein und möglichst einfach aufgebaut ist.

Diese Aufgabe wird bei einem Sprungschalter der eingangs beschriebenen Art erfindungsgemäß dadurch gelöst, daß die Sprungfeder einen gewölbten Federteller umfaßt, der sprunghaft von einer ersten Wölbungsstellung in eine zweite Wölbungsstellung und umgekehrt überführbar ist.

Der Vorteil der erfindungsgemäßen Lösung ist darin zu sehen, daß durch den Federteller eine räumlich sehr klein bauende und einfach in einen Schalter integrierbare Sprungfeder zur Verfügung steht.

Eine besonders günstige Ausbildung des erfindungsgemäßen Sprungschalters sieht vor, daß der Federteller einen zentralen gewölbten Bereich und einen äußeren, in einzelne Fußabschnitte aufgeteilten Bereich umfaßt. Bei einer derartigen Form des Federtellers sind in besonders einfacher und vorteilhafter Weise die erste und die zweite Wölbungsstellung durch die Anordnung und Form der Fußabschnitte festlegbar.

Vorzugsweise sind die Fußabschnitte im äußeren Bereich durch zwischen diesen liegende und von einer Kreislinie abweichende Aussparungen gebildet, so daß die Fußabschnitte selbst noch eine kreisförmige Außenkontur haben, die jedoch zwischen den Fußabschnitten durch die Aussparungen aufgehoben ist.

Besonders günstige Wölbungsverformungen des Federtellers lassen sich dann erreichen, wenn der Federteller in gleichen Winkelabständen angeordnete Fußabschnitte aufweist.

Die erfindungsgemäße Lösung läßt sich insbesondere dann für einen Sprungschalter als Öffner vorteilhaft einsetzen, wenn die Sprungfeder mit einer Wölbungsstellung die Schließkraft für die Schließstellung aufbringt und somit für die Erzeugung der auf das Kontaktelement in der Schließstellung wirkende Schließkraft keine separate Feder erforderlich ist.

Ferner wurden hinsichtlich des Zusammenwirkens von Kontaktelement und Sprungfeder in der Schließstellung keine näheren Angaben gemacht. Eine besonders vorteilhafte Lösung sieht vor, daß die Sprungfeder außerhalb eines sich in der Schließstellung ausbildenden Stromflusses zwischen den Festkontakten liegt, das heißt, daß das Kontaktelement selbst ausschließlich den Strom zwischen den Festkontakten führt und somit bei der Ausbildung und Anordnung der Sprungfeder keinerlei Rücksicht auf die elektrischen Eigenschaften derselben genommen werden muß.

Damit kann das Kontaktelement prinzipiell an beliebiger Stelle angeordnet werden, so lange eine Übertragung der Bewegung der Sprungfeder zwischen den Wölbungsstellungen auf das Kontaktelement, beispielsweise durch ein zwischengeschaltetes Übertragungsteil, erfolgt.

Um einerseits eine möglichst schnelle Sprungantwort der Sprungfeder zu erreichen und andererseits diese auch ohne zusätzliche, die Trägheit beeinflussende Massen auf das Kontaktelement zu übertragen, ist vorzugsweise vorgesehen, daß das Kontaktelement in unmittelbarem mechanischem Kontakt mit der Sprungfeder steht, so daß keine zusätzlichen Massen die Sprungantwort beeinträchtigen, sondern die Sprungantwort der Sprungfeder unmittelbar auf das Kontaktelement wirkt.

Als besonders günstig hat sich eine Lösung erwiesen, bei welcher das Kontaktelement im wesentlichen an nur einer Stelle im mechanischem Kontakt mit der Sprungfeder steht, um die Eigenschaften der Sprungfeder durch die Wechselwirkung mit dem Kontaktelement nicht nachteilig zu beeinflussen.

Bei den bisher dargestellten Lösungen, bei welchen von einem mechanischem Kontakt zwischen der Sprungfeder und dem Kontaktelement die Rede ist, wäre es ausreichend, wenn die Sprungfeder nur auf das Kontaktelement wirkt, das heißt dieses an der Sprungfeder anliegt.

Eine besonders günstige Lösung ist jedoch dann gegeben, wenn die Sprungfeder und das Kontaktelement zu einer Einheit miteinander verbunden sind, da einerseits eine derartige Einheit leichter montierbar ist und andererseits das Kontaktelement zwangsweise der Bewegung der Sprungfeder von der einen Wölbungsstellung in die andere Wölbungsstellung folgt und somit durch Vorgabe der Wölbungsstellungen der Sprungfeder mittels des Betätigungselements auch gleichzeitig zwangsweise die beiden Stellungen des Kontaktelements vorgebbar sind.

Die Verbindung der Sprungfeder und des Kontaktelements zu einer Einheit könnte beispielsweise dergestalt erfolgen, daß das Kontaktelement starr auf der Sprungfeder sitzt oder mit dieser verbunden ist, wobei das Kontaktelement und die Sprungfeder vorzugsweise nach wie vor zwei separate, jedoch miteinander verbundene Teile sind.

Eine besonders günstige Lösung sieht jedoch vor, daß die Sprungfeder und das Kontaktelement beweglich miteinander verbunden sind, da in diesem Fall durch die relative Bewegbarkeit des Kontaktelements relativ zur Sprungfeder, insbesondere in der Schließstellung, die Sprungfeder nicht so exakt eingebaut sein muß, daß deren Wölbungsstellung auch eine exakte Ausrichtung des Kontaktelements und somit eine sichere Anlage desselben an den Festkontakten vorgibt, sondern die relative Bewegbarkeit des Kontaktelements gegenüber der Sprungfeder es erlaubt, daß sich das Kontaktelement selbständig so ausrichten kann, daß es sicher an den beiden Festkontakten anliegt und diese Ausrichtung unabhängig von der Wölbungsstellung der Sprungfeder ist.

Beispielsweise wäre es in diesem Fall ausreichend, das Kontaktelement um eine Achse kippbar relativ zur Sprungfeder anzuordnen. Dies würde jedoch eine definitive Ausrichtung dieser Achse relativ zu den Festkontakten erfordern. Aus diesem Grund ist es besonders vorteilhaft, wenn die Sprungfeder und das Kontaktelement über eine lokale mechanische Verbindung beweglich miteinander verbunden sind. Eine derartige lokale mechanische Verbindung gibt nicht nur lediglich eine Kippachse vor, sondern erlaubt es, beispielsweise ein ganzes Spektrum von Kippbewegungen des Kontaktelements relativ zur Sprungfeder zuzulassen.

Eine besonders günstige Lösung sieht vor, daß die Sprungfeder und das Kontaktelement gegeneinander um eine Schar von Kippachsen verkippbar sind, welche im wesentlichen durch einen Berührungspunkt zwischen Kontaktelement und Sprungfeder verlaufende Tangenten zu dem gewölbten Federteller darstellen.

Hinsichtlich der Betätigung der Sprungfeder wurden bislang keine näheren Angaben gemacht. So wäre es beispielsweise denkbar, direkt das Betätigungselement auf die Sprungfedern wirken zu lassen.

Noch vorteilhafter ist es jedoch, wenn das Betätigungselement über einen elastischen Kraftspeicher auf die Sprungfeder wirkt, so daß bei einer Betätigung zunächst in dem elastischen Kraftspeicher eine bestimmte Auslösekraft gespeichert werden kann, die bei auftretender Sprungantwort der Sprungfeder dann auf diese wirkt und diese schnell von der einen Wölbungsstellung in die andere Wölbungsstellung überführt. Der elastische Kraftspeicher kann dabei in unterschiedlichster Art und Weise ausgebildet sein. Dieser kann ein elastischer Körper, oder jede Art von Feder, wie beispielsweise eine zylindrisch oder kegelförmig gewendelte Form oder eine Blattfeder sein.

Ferner besteht im einfachsten Fall die Möglichkeit, den elastischen Kraftspeicher direkt auf die Sprungfeder wirken zu lassen. Aus Gründen einer gezielten Einwirkung auf die Sprungfeder ist es jedoch vorteilhafter, wenn der elastische Kraftspeicher auf einen die Sprungfeder betätigenden Stößel wirkt.

Der Stößel kann prinzipiell frei angeordnet sein, solange er in der Lage ist, definiert auf die Sprungfeder zu wirken. Noch vorteilhafter ist es jedoch, wenn der Stößel und das Betätigungselement aufgrund einer Führung relativ zueinander definierte Bewegungen ausführen. Die Führung kann in unterschiedlichster Art und Weise ausgebildet sein. Beispielsweise wäre es denkbar, die Bewegungen des Stößels und des Betätigungselements relativ zueinander als Schwenk- oder Kippbewegungen auszugestalten und die Schwenkachsen als Führungen vorzusehen. Besonders günstig ist es jedoch, wenn das Betätigungselement und der Stößel mittels einer Linearführung relativ zueinander geführt sind.

Eine derartige Linearführung des Stößels und des Betätigungselements relativ zueinander kann dabei über ein Gehäuse des Sprungschalters erfolgen. Besonders günstig ist es jedoch, wenn die Linearführung unmittelbar zwischen dem Betätigungselement und dem Stößel wirkt.

Um ein Eindringen von Schmutz in den erfindungsgemäßen Sprungschalter zu verhindern, ist vorzugsweise vorgesehen, daß das aus einem Gehäuse desselben überstehende Betätigungselement abgedichtet aus dem Gehäuse herausgeführt ist. Besonders günstig ist es dabei, wenn eine Lippendichtung zur Abdichtung zwischen Betätigungselement und Gehäuse vorgesehen ist, wobei vorzugsweise die Lippendichtung an dem Betätigungselement angeordnet, zweckmäßigerweise einstückig an dieses angeformt ist.

Weitere Merkmale und Vorteile der Erfindung sind Gegenstand der nachfolgenden Beschreibung sowie der zeichnerischen Darstellung einiger Ausführungsbeispiele.

In der Zeichnung zeigen:
- Fig. 1: einen Längsschnitt durch ein erstes Ausführungsbeispiel eines erfindungsgemäßen Sprungschalters, ausgeführt als Öffner;
- Fig. 2: einen Schnitt längs Linie 2-2 in Fig. 3 durch eine Sprungfeder und ein Kontaktelement des Sprungschalters;
- Fig. 3: eine Draufsicht auf die Einheit aus Kontaktelement und Sprungfeder in Richtung des Pfeils A in Fig. 2 und
- Fig. 4: einen Schnitt ähnlich Fig. 1 durch ein zweites Ausführungsbeispiel eines als Schließer ausgebildeten Sprungschalters.

Ein erstes Ausführungsbeispiel eines erfindungsgemäßen Sprungschalters, dargestellt in Fig. 1, umfaßt ein Gehäuse 10 mit einem Gehäuseunterteil 12, welches aus einem Gehäuseboden 14 und einem an diesem angeformten Gehäusebecher 16 gebildet ist.

Ferner umfaßt das Gehäuse 10 ein Gehäuseoberteil 18, welches aus einem zylindrischen Gehäusemantel 20 gebildet ist, der mit einem unteren Abschnitt 22 den Gehäusebecher 16 umgreift und auf einer Oberkante 24 des Gehäusebechers 16 mit einem Bund 26 aufsitzt. Über dem Bund 26 erstreckt sich dann der Gehäusemantel 20 des Gehäuseoberteils 18 mit einem zylindrischen Bereich 28, an welchen sich auf einer dem Gehäuseunterteil 12 gegenüberliegenden Seite eine Führungshülse 30 anschließt, in welcher ein Betätigungselement 32 des Sprungschalters verschiebbar geführt ist. Die Führungshülse 30 umfaßt hierzu einen Führungskanal 34, in welchem das Betätigungselement 32 mit einem Führungsabschnitt 36 parallel zu einer Längsachse 38 des Gehäuses 10 verschieblich geführt ist. Ferner steht das Betätigungselement 22 mit einem Vorsprung 40 über die Führungshülse 30 über, so daß über den Vorsprung 40 eine Betätigung des Sprungschalters möglich ist.

Das Betätigungselement 32 erstreckt sich über den Führungsabschnitt 36 hinaus in ein Inneres 42 des Gehäusemantels 20 hinein und bildet einen Auflageteller 44 für einen elastischen Kraftspeicher 46 in Form einer Feder, welcher auf einer dem Führungskanal 34 abgewandten Seite des Auflagetellers 44 aufliegt. Ferner bildet der Auflageteller 44 einen Anschlag gegen eine Verschiebung des Betätigungselements 32 in Richtung vom Gehäuseunterteil 12 weg dadurch, daß eine der Seite 48 gegenüberliegende Seite 50 des Auflagetellers 44 gegen eine Innenfläche 52 des Gehäuseoberteils 18 am Übergang vom Gehäusemantel 20 zur Führungshülse 30 anlegbar ist.

Das Betätigungselement 32 umfaßt ferner noch einen sich in Fortsetzung des Auflagetellers 44 erstreckenden zylindrischen Abschnitt 60, welcher eine innere Ausnehmung 62 aufweist, die sich von dem zylindrischen Abschnitt 60 ausgehend bis in den Führungsabschnitt 36 hineinerstreckt und abschnittsweise eine Zylindermantelfläche 64 bildet, welche als Führungsfläche für einen längs dieser verschiebbaren Kopf 68 eines als Ganzes mit 70 bezeichneten Stößels dient. Der Kopf 68 des Stößels 70 ist dabei längs der Zylinderfläche 64 der Ausnehmung 62 verschiebbar und liegt an dieser mit einer Außenfläche 72 an. Im Anschluß an den Kopf 68 des Stößels 70 erstreckt sich ein Stößelkörper 74 aus der Ausnehmung 62 durch eine im zylindrischen Abschnitt 60 vorgesehene und dem Unterteil 12 zugewandte Öffnung 76 heraus, welcher auf seiner dem Kopf 68 abgewandten Seite eine Stößelfläche 80 aufweist. Der Stößel 70 trägt ferner noch einen Druckteller 82, auf dessen dem Unterteil 12 abgewandter Seite 84 die Feder 46 aufliegt, die sich somit zwischen dem Druckteller 82 des Stößels 70 und dem Auflageteller 44 des Betätigungselements 32 erstreckt.

Vorzugsweise weist dabei die Feder 46 keine in einer Zylinderfläche liegenden Windungen 86 auf, sondern die Windungen liegen in einer konischen Fläche 88, so daß die Federcharakteristik möglichst linear ist.

Die Stößelfläche 80 des Stößels 70 wirkt auf ein Kontaktelement 90, welches in einer Schließstellung eine Kontaktbrücke zwischen zwei Festkontakten 92 und 94 darstellt.

Die Festkontakte 92 und 94 sind dabei an abgewinkelten Bügeln 96, 98 angeordnet, welche die beiden Festkontakte 92 und 94 im Abstand voneinander und vorzugsweise spiegelsymmetrisch zur Längsachse 38 auf einer dem Gehäuseboden 14 abgewandten Seite des Kontaktelements 90 halten. Die Bügel 96 und 98 sind einstückig an Kontaktstifte 100, 102 angeformt, welche den Gehäuseboden 14 durchsetzen und außerhalb des Gehäusebodens 14 Anschlußabschnitte 104 und 106 aufweisen.

Das Kontaktelement 90 ist ferner in seiner Schließstellung durch eine Sprungfeder 110 gehalten, welche sich einerseits auf dem Gehäuseboden 14 abstützt, von diesem weg konvex gewölbt ist und auf ihrer dem Gehäuseboden 14 abgewandten Seite das Kontaktelement 90 trägt. Wie insbesondere in Fig. 2 und 3 dargestellt, weist die Sprungfeder 110 einen Federteller 112 auf, der einen mittigen gewölbten Bereich 114 umfaßt, an welchen einstückig Fußabschnitte 116a bis d angeformt sind, welche in gleichen Winkelabständen w voneinander angeordnet sind und sich somit symmetrisch zu einem Mittelpunkt 118 des Federtellers 112 in unterschiedliche Richtungen erstrecken.

Die Fußabschnitte 116a bis d sind vorzugsweise dadurch gebildet, daß ausgehend von einer Vollkreisaußenkontur 120 zwischen den zu bildenden Fußabschnitten 116a bis d Aussparungen mit einer Innenkontur 122 gebildet sind, welche mit dem entsprechenden Abschnitt der Vollkreiskontur 120 eine Lanzetform bilden.

Ferner schließen sich die Fußabschnitte 116 hinsichtlich ihrer Krümmung zunächst an die Wölbung des gewölbten Bereichs 114 an und verlaufen anschließend mit Bereichen 124 von in Richtung der Wölbung verstärkter Krümmung bis zu Fußflächen 126, welche in einer Ebene 128 liegen, die im Abstand vom Mittelpunkt 118 des Federtellers 112 verläuft.

Der Federteller 112 ist mit dem Kontaktelement 90 dadurch zu einer Einheit verbunden, daß das Kontaktelement 90 mit einem einstückig an dieses angeformten Niet 130 einen um den Mittelpunkt 118 des Federtellers 112 herum verlaufenden Durchbruch 132 desselben durchsetzt und auf einer dem Kontaktelement 90 gegenüberliegenden Seite des Federtellers 112 einen Nietkopf 134 bildet, welcher eine größere radiale Erstreckung bezüglich des Mittelpunkts 118 aufweist, als der Durchbruch 132, so daß damit das Kontaktelement 90 unverlierbar mit dem Federteller 112 verbunden ist. Allerdings ist der Nietkopf 134 so geformt, daß das Kontaktelement 90 um eine Schar von durch den Mittelpunkt 118 und als Tangenten zu dem gewölbten Bereich 114 verlaufenden Geraden 136 gegenüber dem Federteller 112 kippbar ist.

Das Kontaktelement 90 ist vorzugsweise als Teller ausgebildet, welcher eine kreisrunde Außenkontur 138 bezüglich des Mittelpunkts 118 aufweist, die eine äußere Begrenzung für eine bis zur Außenkontur 138 verlaufende Kreisringfläche 140 darstellt, die zur Herstellung eines elektrischen Kontakts mit den Festkontakten 92 und 94 dient.

Innerhalb der Kreisringfläche 140 ist das Kontaktelement 90 mit einer Eintiefung 142 gegenüber der Kreisringfläche 140 versehen, welche einerseits dazu dient, den Niet 130 auszuformen, und andererseits eine Aufnahme für die Stößelfläche 80 des Stößels 70 darstellt, so daß dieser zentrisch zum Kontaktelement 90 durch die Vertiefung 142 koaxial zur Längsachse 38 geführt ist.

Durch die Kippbarkeit des Kontaktelements 90 relativ zum Federteller um die Schar der durch den Mittelpunkt 118 und als Tangenten zu dem gewölbten Bereich 114 verlaufenden Geraden 136 ist die Möglichkeit geschaffen, daß sich in der aufgewölbten Stellung des Federtellers 112 der Sprungfeder 110 das Kontaktelement 90 mit der Ausrichtung der Kreisringfläche 140 an die Lage der Festkontakte 92 und 94 anpassen kann und somit mit gutem elektrischem Kontakt an diesen anlegbar ist. Die Anlagekraft wird dabei durch die Sprungfeder 110 erzeugt, welche mit den Fußabschnitten 116 auf einer Stützfläche 144 des Gehäusebodens 14 ruht. Vorzugsweise ist der Federteller 112 so angeordnet, daß dessen Mittelpunkt ungefähr so liegt, daß dieser durch die Längsachse 38 des Gehäuses 10 geschnitten wird.

Erfolgt nun eine Beaufschlagung des Betätigungselements 32, so führt dies zunächst zum Spannen der Feder 46, ohne daß sich der Stößel 70 bewegt, wobei hierzu der Kopf 68 des Stößels längs der Zylinderfläche 64 in die Ausnehmung 62 hineingleitet, während das Betätigungselement 32 durch seinen Führungsabschnitt 46 in der Führungshülse 30 koaxial zur Längsachse 38 geführt ist. Erst nachdem die Feder 46 so weit gespannt ist, daß die Auslösekraft der Sprungfeder 110 überschritten wurde, geht die Sprungfeder 110 von der Ausgangsstellung in die deformierte Stellung über und wölbt sich entgegengesetzt zur Ausgangsstellung, dargestellt in Fig. 2, in eine in Fig. 2 gestrichelt angedeutete Stellung, in welcher insbesondere der gewölbte Bereich 114 eine zur Ausgangsstellung gegenläufige Wölbung 148 einnimmt, die im wesentlichen zwischen den Fußabschnitten 116a bis d liegt.

Damit geht das Kontaktelement 90 nach Überschreiten der Auslösekraft der Sprungfeder 110 sprunghaft von der Schließstellung in eine geöffnete Stellung über, in welcher dieses im Abstand von den Festkontakten 92 und 94 so lange gehalten wird, so lange die Feder 46 die nötige Haltekraft aufbringt, die allerdings geringer als die Auslösekraft sein kann. Das heißt , so lange das Betätigungselement 32 noch betätigt ist. Wird das Betätigungselement 32 in Richtung der Ausgangsstellung bewegt, in welcher sich die Seite 50 des Auflagetellers 44 zur Innenfläche 52 hin bewegt, so läßt die Kraft der Feder 46 nach und nach Unterschreiten einer für das Zurückspringen in den Ausgangszustand des Federtellers 112 erforderlichen Kraft springt auch der gewölbte Bereich 114 von der deformierten Stellung in die Ausgangsstellung zurück und legt das Kontaktelement 90 wiederum mit seiner Kreisringfläche 140 an den Festkontakten 92 und 94 an.

Aufgrund der Tatsache, daß beim ersten Ausführungsbeispiel das Kontaktelement 90 aufgrund der Beaufschlagung durch die Sprungfeder 110 zu einem Schließen des elektrischen Kontakts zwischen den Festkontakten 92 und 94 führt, ist das erste Ausführungsbeispiel des erfindungsgemäßen Sprungschalters als Schließer ausgebildet.

Zur Abdichtung des Führungsabschnitts 36 gegenüber der Führungshülse ist dieser mit einer einstückig an den Führungsabschnitt 36 angeformten Dichtlippe 150 versehen, welche an dem Führungskanal 34 radial zur Längsachse 38 nach außen mit Vorspannung anliegt und somit zu einer wirkungsvollen Abdichtung des Inneren 42 des Gehäuses 10 im Bereich der Führungshülse 30 führt.

Bei einem in Fig. 4 dargestellten zweiten Ausführungsbeispiel ist ein Öffner dargestellt, das heißt ein Sprungschalter, welcher im unbetätigten Zustand geöffnet ist. Hierzu sind die Bügel 96' und 98' so ausgebildet, daß die Festkontakte 92' und 94' auf einer dem Gehäuseboden 14 zugewandten Seite der Sprungfeder 110 und des Kontaktelements 90 liegen. Ferner ist das Kontaktelement 90 im Gegensatz zum ersten Ausführungsbeispiel auf der dem Gehäuseboden 14 zugewandten Seite des Federtellers 112 angeordnet. Die Verbindung zwischen dem Federteller 112 und dem Kontaktelement 90 erfolgt ebenfalls über einen Niet 130, dessen Nietkopf nunmehr die Vertiefung 142' zur Aufnahme der Stößelfläche 80 und zur Zentrierung derselben bildet.

Wird bei diesem zweiten Ausführungsbeispiel das Betätigungselement 32 beaufschlagt, so erfolgt ebenfalls zunächst ein Spannen der Feder 46, so lange, bis die Auslösekraft des Federtellers 112 erreicht ist und dieser sprunghaft von der Ausgangsstellung in die deformierte Stellung übergeht, in welcher ein Anlegen des Kontaktelements 90 mit seiner kreisringförmigen Kontaktfläche 140 an den Festkontakten 92', 94' erfolgt, wobei aufgrund der Beaufschlagung durch den Stößel 70 auch die Kontaktfläche 140 des Kontaktelements 90 an den Festkontakten 92' und 94' mit der notwendigen Kraft in Anlage gehalten wird, so daß die elektrische Verbindung zwischen den Kontaktstiften 100 und 102, welche in elektrisch leitender Verbindung mit den Festkontakten 92' und 94' stehen, geschlossen ist.

Ein Beenden der Betätigung des Betätigungselements führt dann zu einer Reduzierung der Kraft der Feder 46 und somit bei Unterschreiten der für das Aufrechterhalten der deformierten Stellung erforderlichen Kraft zu einem Zurückspringen der Sprungfeder 110 in die Ausgangsstellung, in welcher die elektrische Verbindung zwischen den Festkontakten 92' und 94' gelöst ist.

Im übrigen ist das zweite Ausführungsbeispiel in gleicher Weise ausgebildet wie das erste Ausführungsbeispiel, so daß dieselben Teile mit denselben Bezugszeichen versehen sind und bezüglich der Beschreibung derselben auf die Ausführungen zum ersten Ausführungsbeispiel vollinhaltlich Bezug genommen wird.

## Patentansprüche

1. Elektrischer Sprungschalter umfassend zwei im Abstand von einander angeordnete Festkontakte (96, 98),
ein Kontaktelement (90), welches zwischen einer Schließstellung, in welcher das Kontaktelement (90) die Festkontakte (96, 98) elektrisch leitend verbindet, und einer Offenstellung, in welcher das Kontaktelement (90) im Abstand von mindestens einem der Festkontakte (96, 98) steht, bewegbar ist, ein Betätigungselement (32) zum Bewegen des Kontaktelements (90) zwischen der Schließstellung und der Offenstellung und eine Sprungfeder (110) zum sprunghaften Bewegen des Kontaktelements (90) zwischen der Schließstellung und der Offenstellung, welche einen gewölbten Federteller (112) umfaßt, der sprunghaft von einer ersten Wölbungsstellung In eine zweite Wölbungsstellung und umgekehrt überführbar ist, **dadurch gekennzeichnet, daß** das Kontaktelement (90) durch die Sprungfeder (110) gehalten ist und daß die Sprungfeder (110) und das Kontaktelement (90) beweglich miteinander verbunden sind.

2. Sprungschalter nach Anspruch 1, **dadurch gekennzeichnet, daß** der Federteller einen zentralen gewölbten Bereich (114) und einen äußeren, in einzelne Fußabschnitte (116) aufgeteilten Bereich umfaßt.

3. Sprungschalter nach Anspruch 2, **dadurch gekennzeichnet, daß** die Fußabschnitte (116) im äußeren Bereich durch zwischen diesen liegende Aussparungen (122) gebildet sind.

4. Sprungschalter nach Anspruch 2 oder 3, **dadurch gekennzeichnet, daß** der Federteller (112) in gleichen Winkelabständen angeordnete Fußabschnitte (116) aufweist.

5. Sprungschalter nach einem der voranstehenden Ansprüche, **dadurch gekennzeichnet, daß** die Sprungfeder (110) die Schließkraft für die Schließstellung aufbringt.

6. Sprungschalter nach einem der voranstehenden Ansprüche, **dadurch gekennzeichnet, daß** die Sprungfeder (110) außerhalb eines sich in der Schließstellung ausbildenden Stromflusses zwischen den Festkontakten liegt.

7. Sprungschalter nach einem der voranstehenden Ansprüche, **dadurch gekennzeichnet, daß** das Kontaktelement (90) in unmittelbarem mechanischem Kontakt mit der Sprungfeder (110) steht.

8. Sprungschalter nach Anspruch 7, **dadurch gekennzeichnet, daß** das Kontaktelement (90) im wesentlichen an nur einer Stelle (132) in mechanischem Kontakt mit der Sprungfeder (110) steht.

9. Sprungschalter nach Anspruch 7 oder 8, **dadurch gekennzeichnet, daß** die Sprungfeder (110) und das Kontaktelement (90) zu einer Einheit mechanisch miteinander verbunden sind.

10. Sprungschalter nach einem der voranstehenden Ansprüche, **dadurch gekennzeichnet, daß** die Sprungfeder (110) und das Kontaktelement (90) über eine lokale mechanische Verbindung (130, 132) beweglich miteinander verbunden sind.

11. Sprungschalter nach einem der voranstehenden Ansprüche, **dadurch gekennzeichnet, daß** die Sprungfeder (110) und das Kontaktelement (90) gegeneinander um eine Schar Kippachsen (136) verkippbar sind, welche im wesentlichen durch einen Berührungspunkt zwischen Kontaktelement (90) und Sprungfeder (110) verlaufende Tangenten zu dem gewölbten Federteller (112) darstellen.

12. Sprungschalter nach einem der voranstehenden Ansprüche, **dadurch gekennzeichnet, daß** das Betätigungselement (32) über einen elastischen Kraftspeicher (46) auf die Sprungfeder (110) wirkt.

13. Sprungschalter nach Anspruch 12, **dadurch gekennzeichnet, daß** der elastische Kraftspeicher (46) auf einen die Sprungfeder (110) betätigencler Stößel (70) wirkt.

14. Sprungschalter nach einem der voranstehenden Ansprüche, **dadurch gekennzeichnet, daß** der Stößel (70) und das Betätigungselement (32) aufgrund einer Führung (64, 74) relativ zueinander definierte Bewegungen ausführen.

15. Sprungschalter nach Anspruch 14, **dadurch gekennzeichnet, daß** das Betätigungselement (32) und der Stößel (70) mittels einer Linearführung (64, 74) relativ zueinander geführt sind.

16. Sprungschalter nach einem der voranstehenden Ansprüche, **dadurch gekennzeichnet, daß** das aus einem Gehäuse (10) überstehenden Betätigungselement (32) abgedichtet aus dem Gehäuse (10) herausgeführt ist.

17. Sprungschalter nach Anspruch 16, **dadurch gekennzeichnet, daß** die Abdichtung zwischen dem Gehäuse (10) und dem Betätigungselement (32) über eine Lippendichtung (150) erfolgt.

## Claims

1. Electrical snap-action switch comprising two fixed contacts (96, 98) spaced apart from one another, a contact element (90) movable between a closed position, in which the contact element (90) connects the fixed contacts (96, 98) in an electrically conductive manner, and an open position, in which the contact element (90) is spaced from at least one of the fixed contacts (96, 98), an actuating element (32) for moving the contact element (90) between the closed position and the open position and an elastic spring (110) for abruptly moving the contact element (90) between the closed position and the open position, which spring comprises a curved spring disk (112), which is abruptly transferable from a first curved position to a second curved position and vice versa, **characterized in that** the contact element (90) is held by the elastic spring (110) and that the elastic spring (110) and the contact element (90) are movably connected to one another.

2. Snap-action switch according to claim 1, **characterized in that** the spring disk comprises a central curved region (114) and an outer region subdivided into individual foot portions (116).

3. Snap-action switch according to claim 2, **characterized in that** the foot portions (116) are formed in the outer region by recesses (122) lying between them.

4. Snap-action switch according to claim 2 or 3, **characterized in that** the spring disk (112) comprises foot portions (116) disposed at the same angular intervals.

5. Snap-action switch according to one of the preceding claims, **characterized in that** the elastic spring (110) applies the closing force for the closed position.

6. Snap-action switch according to one of the preceding claims, **characterized in that** the elastic spring (110) lies outside of a current flow between the fixed contacts that develops in the closed position.

7. Snap-action switch according to one of the preceding claims, **characterized in that** the contact element (90) is in direct mechanical contact with the elastic spring (110).

8. Snap-action switch according to claim 7, **characterized in that** the contact element (90) is in mechanical contact with the elastic spring (110) substantially at only one point (132).

9. Snap-action switch according to claim 7 or 8, **characterized in that** the elastic spring (110) and the contact element (90) are connected to one another mechanically to form a unit.

10. Snap-action switch according to one of the preceding claims, **characterized in that** the elastic spring (110) and the contact element (90) are movably connected to one another by a local mechanical connection (130, 132).

11. Snap-action switch according to one of the preceding claims, **characterized in that** the elastic spring (110) and the contact element (90) are tiltable relative to one another about a set of tilting axes (136), which are substantially tangents to the curved spring disk (112) that extend through a point of contact between contact element (90) and elastic spring (110).

12. Snap-action switch according to one of the preceding claims, **characterized in that** the actuating element (32) acts via an elastic energy store (46) upon the elastic spring (110).

13. Snap-action spring according to claim 12, **characterized in that** the elastic energy store (46) acts upon a plunger (70) actuating an the elastic spring (110).

14. Snap-action switch according to one of the preceding claims, **characterized in that** the plunger (70) and the actuating element (32) by virtue of a guide (64, 74) execute defined movements relative to one another.

15. Snap-action switch according to claim 14, **characterized in that** the actuating element (32) and the plunger (70) are guided relative to one another by means of a linear guide (64, 74).

16. Snap-action switch according to one of the preceding claims, **characterized in that** the actuating element (32), which projects from a housing (10), extends in a sealed manner from the housing (10).

17. Snap-action switch according to claim 16, **characterized in that** the sealing between the housing (10) and the actuating element (32) is effected by means of a lip seal (150).

## Revendications

1. Commutateur électrique à fonctionnement brusque comprenant deux contacts fixes (96, 98) disposés à distance l'un de l'autre, un élément de contact (90) qui est mobile entre une position de fermeture dans laquelle l'élément de contact (90) relie les contacts fixes (96, 98) par électroconduction et entre une position d'ouverture dans laquelle l'élément de contact (90) se trouve à distance d'un des contacts fixes (96, 98) au moins, par ailleurs un élément de commande (32) pour le déplacement de l'élément de contact (90) entre la position de fermeture et la position d'ouverture, et un ressort rapide (110) destiné au déplacement par saut de l'élément de contact (90) entre la position de fermeture et la position d'ouverture, ressort rapide comportant une cuvette de ressort (112) courbée, déplaçable par saut dcpuis une première position courbée vers une deuxième position courbée et inversement, **caractérisé en ce que** l'élément de contact (90) est maintenu par le ressort rapide (110) et que le ressort rapide (110) et l'élément de contact (90) sont reliés entre eux de façon mobile.

2. Commutateur à fonctionnement brusque selon la revendication 1, **caractérisé en ce que la** cuvette de ressort comporte une zone centrale courbée (114) et une zone périphérique répartie en différentes embases (116).

3. Commutateur à fonctionnement brusque selon la revendication 2, **caractérisé en ce que** les embases (116) sont formées par des dégagements(122) se trouvant en périphérie entre ces embases.

4. Commutateur à fonctionnement brusque selon la revendication 2 ou 3, **caractérisé en ce que** la cuvette de ressort (112) comporte des embases (116) disposées à des équidistances angulaires.

5. Commutateur à fonctionnement brusque selon l'une quelconque des revendications précédentes, **caractérisé en ce que** le ressort rapide (110) mobilise l'énergie de fermeture destinée à la position de fermeture.

6. Commutateur à fonctionnement brusque selon l'une quelconque des revendications précédentes, **caractérisé en ce que** le ressort rapide (110) est situé au dehors d'un flux de courant se formant dans la position de fermeture entre les contacts fixes.

7. Commutateur à fonctionnement brusque selon l'une quelconque des revendications précédentes, **caractérisé en ce que** l'élément de contact (90) se trouve en contact mécanique direct avec le ressort rapide (110).

8. Commutateur à fonctionnement brusque selon la revendication 7, **caractérisé en ce que** l'élément de contact (90) se trouve essentiellement en un seul point (132) en contact mécanique avec le ressort rapide (110).

9. Commutateur à fonctionnement brusque selon la revendication 7 ou 8, **caractérisé en ce que** le ressort rapide (110) et l'élément de contact (90) sont reliés mécaniquement entre eux pour former un ensemble.

10. Commutateur à fonctionnement brusque selon l'une quelconque des revendications précédentes, **caractérisé en ce que** le ressort rapide (110) et l'élément de contact (90) sont reliés entre eux de façon mobile au moyen d'un raccord mécanique local (130, 132).

11. Commutateur à fonctionnement brusque selon l'une quelconque des revendications précédentes, **caractérisé en ce que** le ressort rapide (110) et l'élément de contact (90) sont basculables mutuellement autour d'une multitude d'axes de basculement (136), représentés essentiellement par des tangentes par rapport à la cuvette de ressort (112) passant par un point de contact entre l'élément de contact (90) et le ressort rapide (110)

12. Commutateur à fonctionnement brusque selon l'une quelconque des revendications précédentes, **caractérisé en ce que** l'élément de commande (32) agit sur le ressort rapide (110) par l'intermédiaire d'un accumulateur d'énergie élastique (46).

13. Commutateur à fonctionnement brusque selon la revendication 12, **caractérisé en ce que** l'accumulateur d'énergie élastique (46) agit sur un poussoir (70) commandant le ressort rapide (110).

14. Commutateur à fonctionnement brusque selon l'une quelconque des revendications précédentes, **caractérisé en ce que le** poussoir (70) et l'élément de commande (32) du fait du guidage (64, 74) exécutent des mouvements parfaitement définis l'un par rapport à l'autre.

15. Commutateur à fonctionnement brusque selon la revendication 14, **caractérisé en ce que** l'élément de commande (32) et le poussoir (70) du fait d'un guidage linéaire (64, 74) sont guidés l'un par rapport à l'autre.

16. Commutateur à fonctionnement brusque selon l'une quelconque des revendications précédentes, **caractérisé en ce que** l'élément de commande (32) qui déborde d'un boîtier (10) s'étend de façon étanche hors du boîtier (10).

17. Commutateur à fonctionnement brusque selon la revendication 16, **caractérisé en ce que** l'étanchéité entre le boîtier (10) et l'élément de commande (32) est prise en charge par un joint à lèvre (150).
